# EUROPÄISCHE PATENTSCHRIFT

(11) **EP 3 882 565 B1**
(45) Veröffentlichungstag und Bekanntmachung des Hinweises auf die Patenterteilung: **23.10.2024**
(21) Anmeldenummer: 21162107.3
(22) Anmeldetag: 11.03.2021
(51) Int. Cl.: F42B 12/18, F42B 1/028, F42B 1/032, F42B 1/024

(54) **GEFECHTSKOPF UND VERFAHREN ZUR BEKÄMPFUNG EINES ZIELS MIT DEM GEFECHTSKOPF**
WARHEAD AND METHOD FOR COMBATING A TARGET WITH THE WARHEAD
TÊTE DU COMBAT ET PROCÉDÉ DE LUTTE CONTRE UNE CIBLE AVEC CETTE TÊTE DU COMBAT

(30) Priorität: 17.03.2020 DE 102020001785
(43) Veröffentlichungstag der Anmeldung: 22.09.2021
(73) Patentinhaber: Diehl Defence GmbH & Co. KG, 88662 Überlingen (DE)
(72) Erfinder: Falter, Thomas, 91207 Lauf a. d. Pegnitz (DE)
(74) Vertreter: Diehl Patentabteilung

(56) Entgegenhaltungen:
- DE-C1- 3 127 280
- DE-C1- 3 924 087
- US-A1- 2012 247 358
- US-A1- 2014 076 132
- US-B1- 6 510 797

## Beschreibung

Die Erfindung betrifft einen Gefechtskopf mit den Merkmalen des Oberbegriffs nach Anspruch 1. Ferner betrifft die Erfindung ein Verfahren zur Bekämpfung eines Ziels mit dem Gefechtskopf.

Der Beschuss gehärteter Ziele, insbesondere Ziele mit Reaktivpanzerung, erfolgt häufig mit mehrstufiger Ladungen, zum Beispiel mit Tandem-Hohlladungen. Im Stand der Technik sind hier beispielsweise ATGM Flugkörper bekannt.

Bei Tandem-Hohlladungen ist der zeitliche Abstand der Initiierung der beiden Ladungen fest durch den geometrischen Abstand vorgegeben, da eine Hohlladung (HL) einen fest definierten Abstand zum Ziel braucht (Stand Off). Für eine optimale Wirkung ist das Zeitintervall hierzu kleiner als 1 Millisekunde. In dieser Zeit können Schutzplatten einer gegnerischen Reaktivpanzerung nicht schnell genug die Flugbahn des Geschosses verlassen, sodass es zu einer Interaktion mit der Haupthohlladung und zu einer Leistungseinbuße kommt.

Aus der US 2012 / 0247358 A1 sind verbesserte Auskleidungen und Sprengkörper mit verbesserten Auskleidungen bekannt. Gemäß einer beispielhaften Ausführungsform umfasst eine Auskleidung für einen Sprengkörper eine Platte, die dazu konfiguriert ist, gegen eine Sprengladung positioniert zu werden. Die Platte umfasst Rhenium, Palladium oder eine Kombination davon, mindestens eine bimodale Teilchengrößenverteilung mit einer Pulverkorngröße von nicht mehr als 25 Mikron, einen im Wesentlichen kreisförmigen Durchmesser und ein im Wesentlichen konkaves Inneres relativ zu einer Oberfläche der Sprengladung.

Aus der DE 39 24 087 C1 ist ein Tandem-Gefechtskopf bekannt zur Bekämpfung aktiver Ziele mit zwei hintereinander angeordneten Hohl- oder projektilbildenden Ladungen und einer Zündverzögerungseinheit, die die Zündung sowohl der ersten wie der zweiten Hohl- bzw. projektilbildenden Ladung bewirkt.

Aus der US 6 510 797 B1 ist ein segmentiertes Projektil mit kinetischer Energie bekannt, das durch Stapeln mehrerer Liner in einem einzigen Gefechtskopf gebildet wird, um im Ergebnis einen längeren Penetrator zu erzeugen, der in der Lage ist, die Durchdringung stark zu verbessern.

Es ist eine Aufgabe der vorliegenden Erfindung, ein Geschoss bereitzustellen, welches eine verbesserte Wirkung gegenüber gehärteter Ziele und/oder reaktivgepanzerter Ziele aufweist.

Die Aufgabe wird gelöst durch einen Gefechtskopf mit den Merkmalen des Anspruchs 1 und durch Verfahren mit den Merkmalen des Anspruchs 10. Bevorzugte oder vorteilhafte Ausführungsformen der Erfindung ergeben sich aus den Unteransprüchen, der nachfolgenden Beschreibung sowie den beigefügten Figuren.

Es wird ein Gefechtskopf vorgeschlagen. Der Gefechtskopf wird insbesondere auch als Geschoss bezeichnet. Der Gefechtskopf kann im Speziellen für Rohrwaffen ausgebildet sein, beispielsweise zum Verschießen mittels einer Maschinen- oder Panzerkanone. Insbesondere bildet der Gefechtskopf eine Kampfpanzermunition, beispielsweise eine 120 mm, eine 130 mm oder 140 mm Munition. Der Gefechtskopf ist insbesondere für den Einsatz gegen schwer gepanzerte Ziele, Ziele mit Reaktivpanzerung und/oder Ziele mit aktivem Schutzsystem ausgebildet.

Der Gefechtskopf umfasst eine Mehrzahl an Ladungen. Insbesondere umfasst der Gefechtskopf mindestens und/oder exakt zwei Ladungen, vorzugsweise mindestens und/oder exakt drei Ladungen und im Speziellen mindestens und/oder exakt fünf Ladungen. Insbesondere bildet eine der Mehrzahl der Ladungen eine erste Ladung und eine weitere der Mehrzahl an Ladungen eine zweite Ladung. Die Ladungen sind vorzugsweise in eine Flugrichtung des Geschosses beanstandet zueinander angeordnet Die Ladungen sind jeweils als projektilbildende Ladungen ausgebildet. Eine projektilbildende Ladung wird auch als P-Ladung oder EEP (Explosively Formed Projektil) bezeichnet. Insbesondere bildet eine projektilbildende Ladung eine panzerbrechende Munition. Projektilbildende Ladungen sind ausgebildete, bei und/oder durch eine Detonation ein Projektil auszusenden. Die Aussendung des Projektils erfolgt insbesondere in Flugrichtung des Gefechtskopfes. Das von der projektilbildende Ladung ausgesendete Projektil ist beispielsweise als ein gestrecktes, aber dennoch kompaktes, Projektil ausgebildet, im Speziellen wie ein Gewehrprojektil. Die Metalleinalge ist im Speziellen aus einem Metall hoher Dichte aufgebaut, beispielsweise Kupfer, Tantal oder Stahl.

Die Ladungen umfassen jeweils eine Einlage und einen brisanten Sprengstoff. Die Einlage kann insbesondere auch eine Belegung bilden und/oder so bezeichnet werden. Die Einlage ist beispielsweise parabelförmig und/oder sphärisch ausgebildet. Die Metalleinalge ist im Speziellen aus einem Metall hoher Dichte aufgebaut, beispielsweise Kupfer, Tantal oder Stahl.

Die Ladungen sind in einer Sandwichanordnung und/oder sandwichartig angeordnet. Insbesondere sind die Ladungen in Flugrichtung des Geschosses sandwichartig angeordnet, wobei die Flugrichtung beispielsweise eine Stapelrichtung der Sandwichanordnung definiert. Insbesondere bilden die Einlagen jeweils eine Sandwichschicht. Zwischen der Einlage der ersten Ladung und der Einlage der zweiten Ladung, im Speziellen zwischen Einlagen aller oder eines Teils der Ladungen, ist Sprengstoff angeordnet, wobei der zwischen zwei Einlagen angeordnete Sprengstoff eine Sprengstoffschicht bildet. Beispielsweise ist die Sandwichanordnung umfassend die erste und die zweite Ladung in Flugrichtung aufgebaut als Sprengstoffschicht, Einlage, Sprengstoffschicht und Einlage. Vorzugsweise beginnt die Sandwichanordnung in Richtung der Flugrichtung hinten mit einer Sprengstoffschicht und/oder endet in Flugrichtung vorne mit einer Einlage. Die Ladungen und/oder Sandwichschichten sind insbesondere direkt aufeinandergestapelt und/oder angeordnet.

Die Erfindung stellt einen Gefechtskopf bereit, mit dem es möglich ist, schwer gepanzerte Ziele effektiv zu bekämpfen, beispielsweise Ziele mit abstandsaktiven Schutzsystem und/oder Ziele, die durch eine Reaktivpanzerung geschützt sind. Der vorgeschlagene Gefechtskopf kann als Tandemladung und/oder Mehrfachladung verschossen werden, wobei dieser wegen seiner projektilbildenden Ladungen standoffunabhängig und/oder in einem Abstand von mehr als zehn Kaliberlängen zum Ziel gezündet werden kann. Mittels der Projektile aus den gezündeten Ladungen, kann mit dem ersten und/oder schnellsten Projektil die Reaktivpanzerung und/oder das abstandsaktive Schutzsystem ausgelöst werden und die nachfolgen Projektile und/oder das nachfolgende Projektil das ungeschützte Ziel effektiv schädigen. Insbesondere können ausgelöste Teile der Reaktivpanzerung bereits die Flugbahn der nachfolgenden Projektile verlassen haben, sodass diese keinen Hindernissen ausgesetzt sind und effektiv das Ziel schädigen können und zum Durchschlagen der Hauptpanzerung genutzt werden. Durch die Verwendung projektilbildender Ladungen bietet den Vorteil, dass der Standoff zum Ziel vergrößert werden kann. Der Angriff mit zwei sehr schnell aufeinanderfolgenden Bedrohungen ist für ein aktives Schutzsystem schwer abzuwehren.

Vorzugsweise unterschieden sich die Sprengstoffe der ersten und der zweiten Ladung, im Speziellen aller oder eines Teils der Mehrzahl an Ladungen, in ihrer Zusammensetzung, Art, Dichte, Schichtdicke, Sprengstoffmasse und/oder Anordnungsform. Die Schichtdicke ist insbesondere in Stapelrichtung und/oder Flugrichtung orientiert. Die Zusammensetzung ist insbesondere die chemische Zusammensetzung des Sprengstoffs. Insbesondere können sich die Sprengstoffe in ihrer Dichte unterscheiden. Vorzugsweise ist bei einer Sandwichanordnung in Richtung der Flugrichtung die erste, in diesem Fall hinterste, Sprengstoffschicht dicker als die vorderste Sprengstoffschicht. Insbesondere wird durch die Wahl der Sprengstoffe, im Speziellen deren Zusammensetzung und/oder Schichtdicke, eine Relativgeschwindigkeit zwischen den Projektilen eingestellt.

Insbesondere unterschieden sich die Einlagen der ersten und der zweiten Ladung, im Speziellen aller oder eines Teils der Mehrzahl an Ladungen, in ihrer Zusammensetzung, ihrem Material, ihrer Masse, ihrer Geometrie und/oder ihrer Schichtdicke. Beispielsweise ist eine Einlage als eine Tantaleinlage ausgebildet und eine weitere Einlage als eine Kupfereinlage ausgebildet. Als Geometrie wird insbesondere deren Form verstanden, beispielsweise ist eine Einlage sphärisch und eine weitere Einlage parabelförmig ausgebildet. Insbesondere sind die Einlagen angeordnet und/oder ausgebildet, mittels ihrer Geometrie, Zusammensetzung, ihrem Material, ihrer Masse und/oder ihrer Schichtdicke eine Form des entstehenden Projektils und/oder eine Penetrationsleistung des Projektils konstruktiv einzustellen, insbesondere so, dass diese sich für die unterschiedlichen Projektile unterscheiden.

Eine Ausgestaltung der Erfindung sieht vor, dass die Ladungen, die Einlagen, die Sprengstoffschichten und/oder die Sandwichanordnung, im Speziellen für die erste und die zweite Ladung, alternativ und/oder ergänzend für alle oder eine Teilmenge der Mehrzahl an Ladungen, eine gemeinsame Symmetrie und/oder Symmetrieachse aufweisen. Insbesondere ist die Symmetrieachse gleichgereichtet zur Flugrichtung des Gefechtskopfs. Die Symmetrie ist insbesondere eine Rotationssymmetrie. Vorzugsweise sind die Ladungen ausgebildet, die entstehenden Ladungen entlang der Symmetrieachse auszusenden. Dieser Ausgestaltung liegt die Überlegung zu Grunde, auf konstruktive Weise die Projektile entlang einer gemeinsamen Flugbahn auszusenden, insbesondere, dass die Projektile hintereinander fliegen. Dies ermöglicht, dass das erste Projektil das Ziel perforiert, die Reaktivpanzerung auslöst und/oder das aktive Schutzsystem auszulösen, wobei die nachfolgende und/oder die nachfolgenden Projektile am gleichen Ort am Ziel einschlagen und so insbesondere weiter schädigen können.

Die erste Ladung ist ausgebildet, ein erstes Projektil mit einer ersten Geschwindigkeit auszusenden und die zweite Ladung ist ausgebildet, ein zweites Projektil mit einer zweiten Geschwindigkeit auszusenden. Insbesondere sind die Ladungen ausgebildet jeweils ein Projektil mit einer jeweiligen Geschwindigkeit auszusenden. Insbesondere sind die Geschwindigkeiten der Projektile gleichgerichtet. Vorzugsweise unterscheiden sich die Geschwindigkeiten in ihrem Betrag, insbesondere für die erste und die zweite Ladung, im Speziellen für alle oder eine Teilmenge der Mehrzahl an Ladungen.

Besonders bevorzugt ist die erste Ladung vor der zweiten Ladung angeordnet. Die erste Ladung ist mit anderen Worten dem Ziel näher zugewendet als die zweite Ladung und/oder mit anderen Worten, fliegt das Projektil der ersten Ladung dem Projektil der zweiten Ladung voraus. Insbesondere sind erste und zweite Ladung ausgebildet, das Projektil der ersten Ladung mit einer größeren Geschwindigkeit auszusenden als das Projektil der zweiten Ladung. Die erste und die zweite Ladung sind hierbei ausgebildet, die Projektile mit einer Geschwindigkeitsdifferenz auszusenden, wobei die Geschwindigkeitsdifferenz die Differenz zwischen Geschwindigkeit des ersten Projektils und der Geschwindigkeit des zweiten Projektils ist. Die Geschwindigkeitsdifferenz ist vorzugsweise größer oder gleich einer mittleren Geschwindigkeit der Reaktivpanzerung und/oder des aktiven Schutzsystems des Ziels, wobei die mittlere Geschwindigkeit beispielsweise die Geschwindigkeit einer Panzerung und/oder eines Abwehrmittels ist, die sich für das Auslösen bis Verlassen der Flugbahn des auslösenden Projektils bestimmt werden kann.

Die Geschwindigkeit des ausgesendeten ersten und/oder zweiten Projektils, im Speziellen aller oder einer Teilmenge der ausgesendeten Projektile der Mehrzahl an Ladungen, weist eine Geschwindigkeit von mindestens 1000 Meter pro Sekunde (m/s) und im Speziellen von mindestens 1500 Meter pro Sekunde auf, wobei die Geschwindigkeit insbesondre kleiner ist als 2500 Meter pro Sekunden und im Speziellen kleiner ist als 2000 Meter pro Sekunde. Dieser Ausgestaltung liegt die Überlegung zu Grunde, die Ladungen in einem großen Abstand, zum Beispiel 100 Meter und/oder im Speziellen außerhalb eines Schutzradius des aktiven Schutzsystems, vom Ziel auslösen zu können, sodass die hintereinander fliegenden Projektile nicht durch das aktive Schutzsystem abgewehrt werden können.

Der Gefechtskopf weist insbesondere eine Zündeinrichtung auf, im Speziellen genau eine Zündeinrichtung. Die Zündeinrichtung ist vorzugsweise in einem hinteren Abschnitt des Gefechtskopfes angeordnet. Die Zündeinrichtung ist ausgebildet, die Mehrzahl an Ladungen zu zünden, insbesondere gemeinsam zu zünden. Mit anderen Worten sieht ein derartiger Gefechtskopf nur eine Zündeinrichtung zur Zündung aller Ladungen vor. Die Zündeinrichtung ist dabei insbesondere als ein Zünder ausgebildet, zum Beispiel als ein Zünder zur Überzündung und/oder Schockinitiierung. Beispielsweise ist die Zündeinrichtung ausgebildet, eine Stoßwelle durch die Ladungen zu schicken und basierend auf dieser die Ladungen zu initiieren und/oder zu zünden.

Die Zündeinrichtung ist vorzugsweise ausgebildet, die Ladungen in einem Abstand größer als ein Schutzradius des Ziels, insbesondere des aktiven Schutzsystems, zu zünden. Die Zündeinrichtung ist als ein Abstandszünder ausgebildet, zur Zündung der Ladungen in einem Abstand von mindestens 20 Metern, vorzugsweise von mindestens 50 und im Speziellen von mindestens 100 Metern. Dieser Ausgestaltung liegt die Überlegung zu Grunde, einen Gefechtskopf bereitzustellen, der außerhalb eines Schutzradius des Ziels gezündet wird und so nicht abgewehrt werden kann.

Einen weiteren Gegenstand der Erfindung bildet ein Verfahren zur Bekämpfung eines Ziels mit einem Gefechtskopf wie vorher beschrieben. Das Verfahren betrifft insbesondere die Bekämpfung eines Ziels mit Reaktivpanzerung und/oder eines Ziels mit aktivem Schutzsystems. Dabei wird die Mehrzahl an Ladungen des Gefechtskopfs gezündet und eine Mehrzahl an Projektilen erzeugt. Die Mehrzahl an Projektilen umfassen ein erstes und ein zweites Projektil. Insbesondere werden die Projektile, im Speziellen das erste und das zweite Projektil, entlang einer gemeinsamen Flugbahn hintereinander ausgesendet. Mittels dem ersten Projektil wird das aktive Schutzsystem ausgelöst, die Reaktivpanzerung aktiviert und/oder das Ziel perforiert. Das nachfolgende Projektil trifft zeitversetzt auf das Ziel, das insbesondere nun schon perforiert und/oder ungeschützt ist.

Vorzugsweise werden die Ladungen des Gefechtskopfs in einem Abstand größer als der Schutzradius des aktiven Schutzsystems gezündet. Im Speziellen werden die Ladungen in einem Abstand von mindestens 25 Metern, insbesondere von mindestens 50 Metern und vorzugsweise von mindestens 100 Metern zum Ziel gezündet.

Insbesondere sind die Ladungen so ausgebildet, dass die Projektile mit unterschiedlichen Geschwindigkeiten ausgesendet werden, wobei die Geschwindigkeiten vorzugsweise jeweils größer als 1000 Meter pro Sekunde sind. Zwischen zwei Projektilen wird insbesondere eine Geschwindigkeitsdifferenz eingestellt und/oder vorgesehen, insbesondere basierend auf Schichtdicken der Sprengstoffschichten. Die Geschwindigkeitsdifferenz wird insbesondere so groß gewählt, dass diese größer ist als eine mittlere Geschwindigkeit der Reaktivpanzerung.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen:
- Figur 1: einen Schnitt durch einen schematischen Gefechtskopf;
- Figuren 2a, b, c: schematisch ein Verfahren zur Bekämpfung eines Ziels mit dem Gefechtskopf.

Figur 1 zeigt schematisch ein Ausführungsbeispiel eines Gefechtskopfes 1. Der Gefechtskopf 1 ist insbesondere zur Bekämpfung eines gehärteten Ziels, eines Ziels mit Reaktivpanzerung und/oder eines Ziels mit aktiven Schutzsystem ausgebildet. Der Gefechtskopf 1 umfasst eine Hülle 2, wobei in der Hülle 2, eine Mehrzahl an Ladungen mit Einlagen 3a, b und brisantem Sprengstoff 4a, 4b, einen Detonationswellenlenker 5 und eine Zündeinrichtung 6 umfasst.

Die Ladungen sind als projektilbildende Ladungen ausgebildet, die durch Zündung zur Detonation gebracht werden, wodurch jeweils ein Projektil 7a, 7b in eine Projektilflugrichtung 8 ausgesendet wird. Die Projektilflugrichtung 8 ist gleichgerichtet zu einer Flugrichtung 9 des Gefechtskopfs 1. Eine Ladung umfasst jeweils eine Einlage 3a, 3b, auch Liner genannt, und einen Sprengstoff 8a, 8b welcher insbesondere jeweils eine Sprengstoffschicht bildet. Die Einlagen 8a, b sind sphärisch und/oder parabelförmig entgegen der Flugrichtung 9 nach innen gebogen. Die Einlagen 3a, b sind rotationssymmetrisch zu einer Symmetrieachse 10 ausgebildet. Die Symmetrieachse 10 ist gleichgerichtet zur Flugrichtung 8 des Gefechtskopfes 1 und gibt die Projektilflugrichtung 8 an.

Die Ladungen sind sandwichartig in Flugrichtung 8 aufeinandergestapelt. Der Sandwichaufbau bezieht sich dabei insbesondere auf die Stapelung der Einlagen 3a, b und die Sprengstoffschichten 4a, b. Der Sandwichaufbau in Richtung der Flugrichtung 9 beginnt dabei mit der Sprengstoffschicht 4b, worauf die Einlage 3b folgt, worauf die Sprengstoffschicht 4a und die Einlage 3a folgt.

Die Zündeinrichtung 6 ist ausgebildet, die Sprengstoffschichten 4a, b zu zünden. Durch das Zünden detonieren die Sprengstoffschichten 4a, b, sodass aus der Einlage 3a das Projektil 7a und aus der Einlage 4b das Projektil 7b hervorgeht und ausgesendet wird. Durch die Anordnung der Ladungen wird das Projektil 7a mit der Geschwindigkeit v1 und das Projektil 7b mit der Geschwindigkeit v2 ausgesendet, ausgestoßen und/oder verschossen. Insbesondere wirkt auf das Projektil 7a sowohl die Sprengstoffschicht 4a und 4b positiv beschleunigend, wobei auf das Projektil 7b im Wesentlichen die Sprengstoffschicht 4b positiv beschleunigend wirkt. Dies hat zur Folge, dass die Geschwindigkeit v1 größer ist als die Geschwindigkeit v2. Mit der Zeit ab Zündung der Ladungen wird so der Abstand zwischen den Projektilen 7a, b immer größer.

Die Figuren 2a, b und c zeigen schematisch einen Beschuss eines Panzers 11 als Ziel mit dem Geschoss 1 aus Figur 1. Der Panzer 11 weist ein aktives Schutzsystem mit Schutzradius R auf. Durch Annäherung eines Geschosses und/oder Gefechtskopfes 1 näher als der Schutzradius R wird das Schutzsystem ausgelöst.

Figur 2a zeigt den Beschuss zu einem Zeitpunkt t0, dem Zündzeitpunkt des Gefechtskopf 11. Hierbei wird der verschossene Gefechtskopf 1 außerhalb des Schutzradius R gezündet, wobei die Projektile 7a, b entstehen und auf das Ziel abgefeuert werden. Die Zündung erfolgt in einem Abstand s zum Ziel. Die Projektile 7a, b weißen unterschiedliche Geschwindigkeiten v1, v2 auf, wobei das vorausfliegende Projektil 7a eine größere Geschwindigkeit aufweist.

Figur 2b zeigt den Beschuss zu einem Zeitpunkt t0+s/v1. Das Projektil 7a hat hierbei das Ziel erreicht und schlägt an einer Position ein, löst die Reaktivpanzerung aus und/oder schädigt das Ziel bereits. Das Projektil 7b ist noch vom Ziel beabstandet, insbesondere außerhalb eines Aktionsraums der Reaktivpanzerung.

Figur 7b zeigt den Beschuss zu einem Zeitpunkt t0+s/v2. Das Projektil 7b erreicht hierbei das Ziel 11, insbesondere an der gleichen Position wie das Projektil 7a vorher. Das Projektil 7b kann so auf die nun ungeschützte und/oder vorgeschädigte Stelle des Ziels mit voller Wirkung einwirken und schädigen.

### Bezugszeichenliste

- 1: Gefechtskopf
- 2: Hülle
- 3a, b: Einlage
- 4a, b: Sprengstoff
- 5: Detonationswellenlenker
- 6: Zündeinrichtung
- 7a, b: Projektil
- 8: Projektilflugrichtung
- 9: Flugrichtung
- 10: Symmetrieachse
- 11: Panzer
- v1,2: Geschwindigkeit
- R: Schutzradius
- s: Abstand

## Patentansprüche

1. Gefechtskopf (1) zur Bekämpfung eines Ziels mit einer Reaktivpanzerung und/oder einem abstandsaktiven Schutzsystem,
mit einer Mehrzahl an Ladungen, wobei die Mehrzahl mindestens eine erste Ladung und eine zweite Ladung umfasst,
wobei die Ladungen jeweils eine Einlage (3a, 3b) und einen brisanten Sprengstoff (4a, b) umfassen und die Ladungen jeweils als projektilbildende Ladungen ausgebildet sind, wobei jede der Ladungen dazu ausgebildet ist, bei deren Detonation ein jeweiliges Projektil (7a,b) auszusenden,
**dadurch gekennzeichnet, dass** die Mehrzahl an Ladungen zu einer Sandwichanordnung angeordnet sind, wobei zwischen zwei Einlagen (3a, 3b) jeweils eine Sprengstoffschicht (4a) angeordnet ist.

2. Gefechtskopf (1) nach Anspruch 1,
**dadurch gekennzeichnet,**
**dass** sich die Sprengstoffe (4a, 4b) der ersten Ladung und der zweiten Ladung in ihrer Zusammensetzung unterscheiden und/oder unterschiedliche Schichtdicken aufweisen.

3. Gefechtskopf (1) nach Anspruch 1 oder 2,
**dadurch gekennzeichnet,**
**dass** sich die Einlagen (3a, 3b) der ersten und der zweiten Ladung in ihrem Material, ihrer Masse, ihrer Geometrie und/oder ihrer Schichtdicke unterscheiden.

4. Gefechtskopf (1) nach einem der vorherigen Ansprüche,
**dadurch gekennzeichnet,**
**dass** die Einlagen (3a, 3b), Sprengstoffschichten (4a, b), die Ladungen und/oder die Sandwichanordnung eine gemeinsame Symmetrieachse (10) aufweisen.

5. Gefechtskopf (1) nach einem der vorherigen Ansprüche,
**dadurch gekennzeichnet,**
**dass** erste Ladung ausgebildet ist ein erstes Projektil (7a) mit einer ersten Geschwindigkeit (v1) auszusenden und die zweite Ladung ausgebildet ist, ein zweites Projektil (7b) mit einer zweiten Geschwindigkeit (v2) auszusenden, wobei die erste und die zweite Ladung angeordnet sind, die Projektile (7a, b) entlang einer gemeinsamen Projektilflugrichtung (8) auszusenden.

6. Gefechtskopf (1) nach Anspruch 5,
**dadurch gekennzeichnet,**
**dass** die erste Ladung in Flugrichtung (9) vor der zweiten Ladung angeordnet ist, wobei die Ladungen ausgebildet sind, eine Geschwindigkeitsdifferenz (v1-v2) zwischen erstem und zweiten Projektil (7a, b) einzustellen, wobei die erste Geschwindigkeit (v1) größer als die zweite Geschwindigkeit (v2) ist.

7. Gefechtskopf (1) nach Anspruch 5 oder 6,
**dadurch gekennzeichnet,**
**dass** die erste und/oder die zweite Geschwindigkeit (v1, v2) mindestens 1000 m/s und höchsten 2500 m/s beträgt.

8. Gefechtskopf (1) nach einem der vorherigen Ansprüche,
**gekennzeichnet durch** eine Zündeinrichtung (6) zur gemeinsamen Zündung der Mehrzahl an Ladungen.

9. Gefechtskopf (1) nach Anspruch 8,
**dadurch gekennzeichnet,**
**dass** die Zündeinrichtung (6) als ein Abstandszünder ausgebildet ist und ausgebildet ist, die Ladungen in einem Abstand größer als ein Schutzradius (R) des Ziels, nämlich von mindestens 20 Metern, zu zünden.

10. Verfahren zur Bekämpfung eines Ziels mit dem Gefechtskopf (1) nach einem der vorherigen Ansprüche,
wobei die Ladungen gezündet werden und mindestens ein erstes und ein zweites Projektil (7a, b) gebildet und ausgesendet werden,
wobei mit dem ersten Projektil (7a) eine Reaktivpanzerung des Ziels auslöst wird und mit dem zweiten Projektil zeitversetzt das ungeschützte Ziel getroffen wird.

11. Verfahren nach Anspruch 10,
**dadurch gekennzeichnet,**
**dass** die Ladungen in einem Abstand größer als der Schutzradius (R) des Ziels, nämlich von mindestens 20 Metern, gezündet werden.

12. Verfahren nach einem der Ansprüche 10 oder 11,
**dadurch gekennzeichnet,**
**dass** die Geschwindigkeitsdifferenz (v1-v2) zwischen dem ersten und dem zweiten Projektil (7a, 7b) eingestellt wird, dass diese größer ist als eine mittlere Geschwindigkeit einer Reaktivpanzerung des Ziels.

## Claims

1. Warhead (1) for engaging a target with reactive armour and/or a distance-active protection system,
with a plurality of charges, the plurality comprising at least a first charge and a second charge,
the charges each comprising a liner (3a, 3b) and a sensitive explosive (4a, b), and the charges each being configured as projectile-forming charges, each of the charges being configured to emit a respective projectile (7a,b) upon detection thereof,
**characterized in that** the plurality of charges are arranged to form a sandwich arrangement, an explosive layer (4a) being arranged in each case between two liners (3a, 3b) .

2. Warhead (1) according to Claim 1,
**characterized**
**in that** the explosives (4a, 4b) of the first charge and the second charge differ in terms of their composition and/or have different layer thicknesses.

3. Warhead (1) according to Claim 1 or 2,
**characterized**
**in that** the liners (3a, 3b) of the first and the second charge differ in terms of their material, their mass, their geometry and/or their layer thickness.

4. Warhead (1) according to one of the preceding claims,
**characterized**
**in that** the liners (3a, 3b), explosive layers (4a, b), the charges and/or the sandwich arrangement have a common axis of symmetry (10) .

5. Warhead (1) according to one of the preceding claims,
**characterized**
**in that** the first charge is configured to emit a first projectile (7a) at a first velocity (v1), and the second charge is configured to emit a second projectile (7b) at a second velocity (v2), the first and the second charge being arranged to emit the projectiles (7a, b) along a common projectile flight direction (8).

6. Warhead (1) according to Claim 5,
**characterized**
**in that** the first charge is arranged ahead of the second charge in the flight direction (9), the charges being configured to set a velocity difference (v1-v2) between the first and the second projectile (7a, b), the first velocity (v1) being greater than the second velocity (v2) .

7. Warhead (1) according to Claim 5 or 6,
**characterized**
**in that** the first and/or the second velocity (v1, v2) are/is at least 1000 m/s and at most 2500 m/s.

8. Warhead (1) according to one of the preceding claims,
**characterized by** a fuse device (6) for joint firing of the plurality of charges.

9. Warhead (1) according to Claim 8,
**characterized**
**in that** the fuse device (6) is configured as a proximity fuse and is configured to fire the charges at a distance greater than a protection radius (R) of the target, namely of at least 20 metres.

10. Method for engaging a target with the warhead (1) according to one of the preceding claims,
the charges being fired, and at least a first and a second projectile (7a, b) being formed and emitted,
reactive armour of the target being triggered by way of the first projectile (7a), and the unprotected target being struck in a delayed manner by way of the second projectile.

11. Method according to Claim 10,
**characterized**
**in that** the charges are fired at a distance greater than the protection radius (R) of the target, namely of at least 20 metres.

12. Method according to either of Claims 10 or 11,
**characterized**
**in that** the velocity difference (v1-v2) between the first and the second projectile (7a, 7b) is set such that it is greater than a mean velocity of reactive armour of the target.

## Revendications

1. Ogive (1) destinée à combattre une cible comprenant un blindage réactif et/ou un système de protection actif à distance, ladite ogive comprenant
une pluralité de charges, la pluralité de charges comprenant au moins une première charge et une deuxième charge,
les charges comprenant chacune un insert (3a, 3b) et un explosif brisant (4a, b) et les charges étant chacune conçues comme des charges formant projectile, chacune des charges étant conçue pour émettre lors de leur détonation un projectile respectif (7a, b),
**caractérisé en ce que** la pluralité de charges est disposée selon un agencement en sandwich, une couche d'explosif (4a) étant disposée entre deux inserts (3a, 3b) .

2. Ogive (1) selon la revendication 1,
**caractérisée en ce que**
les explosifs (4a, 4b) de la première charge et de la deuxième charge diffèrent par leur composition et/ou présentent des épaisseurs de couche différentes.

3. Ogive (1) selon la revendication 1 ou 2,
**caractérisée en ce que**
les inserts (3a, 3b) des première et deuxième charges diffèrent par leur matière, leur masse, leur géométrie et/ou leur épaisseur de couche.

4. Ogive (1) selon l'une des revendications précédentes,
**caractérisée en ce que**
les inserts (3a, 3b), les couches d'explosif (4a, b), les charges et/ou l'agencement en sandwich ont un axe de symétrie commun (10).

5. Ogive (1) selon l'une des revendications précédentes,
**caractérisée en ce que**
la première charge est conçue pour émettre un premier projectile (7a) à une première vitesse (v1) et la deuxième charge est conçue pour émettre un deuxième projectile (7b) à une deuxième vitesse (v2), les première et deuxième charges étant disposées pour émettre les projectiles (7a, b) suivant une direction de vol de projectile commune (8).

6. Ogive (1) selon la revendication 5,
**caractérisée en ce que**
la première charge est disposée devant la deuxième charge dans la direction de vol (9), les charges étant conçues pour régler une différence de vitesse (v1-v2) entre les premier et deuxième projectiles (7a, b), la première vitesse (v1) étant supérieure à la deuxième vitesse (v2).

7. Ogive (1) selon la revendication 5 ou 6,
**caractérisée en ce que**
la première et/ou la deuxième vitesse (v1, v2) est d'au moins 1000 m/s et d'au plus 2500 m/s.

8. Ogive (1) selon l'une des revendications précédentes,
**caractérisée par** un dispositif d'allumage (6) destiné à allumer conjointement la pluralité de charges.

9. Ogive (1) selon la revendication 8,
**caractérisée en ce que**
le dispositif d'allumage (6) est conçu comme un détonateur à distance et est conçu pour allumer les charges à une distance supérieure à un rayon de protection (R) de la cible, à savoir au moins 20 mètres.

10. Procédé de combat d'une cible à l'aide d'une ogive (1) selon l'une des revendications précédentes,
les charges étant allumées et au moins un premier et un deuxième projectile (7a, b) étant formés et émis,
le premier projectile (7a) déclenchant un blindage réactif de la cible et le deuxième projectile frappant la cible non protégée avec un retard.

11. Procédé selon la revendication 10,
**caractérisé en ce que**
les charges sont allumées à une distance supérieure au rayon de protection (R) de la cible, soit au moins 20 mètres.

12. Procédé selon l'une des revendications 10 ou 11,
**caractérisé en ce que**
la différence de vitesse (v1-v2) entre le premier et le deuxième projectile (7a, 7b) est réglée de manière à être supérieure à une vitesse moyenne d'un blindage réactif de la cible.
